# EUROPÄISCHE PATENTSCHRIFT

(11) **EP 0 889 240 B1**
(45) Veröffentlichungstag und Bekanntmachung des Hinweises auf die Patenterteilung: **11.06.2003**
(21) Anmeldenummer: 98112452.2
(22) Anmeldetag: 06.07.1998
(51) Int. Cl.: F04C 15/00, F04C 2/16

(54) **Schraubenspindelpumpe**
Screw rotor pump
Pompe à rotors à vis

(30) Priorität: 04.07.1997 DE 19728744
(43) Veröffentlichungstag der Anmeldung: 07.01.1999
(73) Patentinhaber: ALLWEILER AG, 78315 Radolfzell (DE)
(72) Erfinder: Beyer, Wolfgang, Dipl.-Ing (FH), 78345 Moos (DE)
(74) Vertreter: Hiebsch, Gerhard F., Dipl.-Ing.

(56) Entgegenhaltungen:
- EP-A- 0 405 161
- DE-A- 19 501 610
- GB-A- 2 023 739

## Beschreibung

Die Erfindung betrifft eine Schraubenspindelpumpe mit in einem Pumpengehäuse angeordneter Antriebsspindel und wenigstens einer Laufspindel, die mit einem Ende unter Zwischenschaltung eines gesonderten Lagerelements in einer ortsfesten Lagerausnehmung gelagert ist.

Eine derartige Schraubenspindelpumpe ist beispielsweise der DE 195 01 610 A1 der Anmelderin zu entnehmen; als Lagerelement dient eine Lagerhülse, in der ein zapfenartiges Ende der Laufspindel ruht. Diese Lagerhülse weist in einem spindelseitigen Kragenabschnitt eine Anlauffläche für die benachbarte Spindelstirn auf und greift mit einem Halsabschnitt in jene Lagerausnehmung ein.

Bisher eingesetzte Systeme zum hydraulischen Schubausgleich einer Laufspindel bei Schraubenspindelpumpen arbeiten erfindungsgemäß nicht optimal und sind nur mit hohem fertigungstechnischem Aufwand zu realisieren. Durch Fluchtfehler und Schrägstellung der Achsen zueinander entstehen Restkräfte und Momente, durch die es zum schädlichen Anstreifen der Laufspindel kommen kann; die damit verbundenen Überlastungen und Verschleißerscheinungen können zu Störungen führen. Besonders bei spröden Werkstoffen mag es zu äußerst gefährlichen Kantenanpressungen kommen und damit zu besonders hohen Schäden.

In Kenntnis dieser Probleme hat sich der Erfinder die Aufgabe gestellt, die im Betrieb auftretenden Verlagerungen durch radiale Verschiebungen und Schrägstellungen der Laufspindelachse auszugleichen. Außerdem sollen die fertigungsbedingten Lagefehler, mit denen die Teile behaftet sind, kompensiert werden.

Zur Lösung dieser Aufgabe führt die Lehre des unabhängigen Patentanspruches; die Unteransprüche geben günstige Weiterbildungen an.

Erfindungsgemäß ist zwischen der Laufspindel und dem Pumpengehäuse ein Ausgleichszapfen angeordnet und einends in einem Durchbruch eines am Pumpengehäuse festlegbaren Zusatzelementes auf wenigstens einer dort eingelegten Kugel gelagert; jenes Zusatzelement ist bevorzugt eine Anlagescheibe, die mit dem Pumpengehäuse -- beispielsweise durch Verschraubung/en -- lösbar verbunden ist.

Nach einem weiteren Merkmal der Erfindung ist der Ausgleichszapfen zum Saugraum hin durch Dichtelemente abgedichtet, wobei insbesondere das Lagerende des Ausgleichszapfens mit radialen Rippen versehen sein kann, die Dichtelementen am Pumpengehäuse einerseits und an der Anlagescheibe andererseits anliegen.

Als günstig hat es sich erwiesen, in die Stirnfläche des Ausgleichszapfens eine gehäusewärtige Einformung einzubringen, in welcher die Kugel zwischen einer Begrenzungsfläche des Pumpengehäuses einerseits und einem bevorzugt ringartigen Anlagebereich der Einformung andererseits lagert, also die Stirnfläche des Ausgleichszapfens in gewissem Abstand zur benachbarten Innenfläche des Pumpengehäuses hält. Der ringförmige Anlagebereich kann beispielsweise durch eine Trichterkontur der Einformung angeboten werden, welche der Kugeloberfläche haubenartig aufliegt.

Im Rahmen der Erfindung liegt es, daß der Ausgleichszapfen in eine stirnseitige Axialausnehmung der Laufspindel einragt, wobei die Axialausnehmung mit wenigstens einer Radialbohrung versehen ist. Bei einem anderen Ausführungsbeispiel ruht ein Lagerzapfen der Laufspindel in einem büchsenartigen Bereich des Ausgleichszapfens; es hat sich als günstig erwiesen, einen derartigen büchsenartigen Bereich spindelwärts vorzusehen und zwar eine axiale Bohrung im Ausgleichszapfen, die mit dem hinterschnittenen Bereich des Durchbruches in der Anlagescheibe strömungstechnisch verbunden ist.

Der erfindungsgemäße Ausgleichszapfen ist also auf der Kugel frei beweglich gelagert, die sowohl die radiale Verlagerung wie auch die Schrägstellung des Ausgleichszapfens -und damit der Laufspindel -- erlaubt. Über den/die Zufuhrkanal/kanäle in der Anlagescheibe wird die Verbindung zum Druckraum der Pumpe geschaffen; in dem Raum zwischen Ausgleichszapfen und Laufspindel stellt sich der Förderdruck ein. Die dadurch wirksame hydraulische Kraft erzeugt den erforderlichen hydraulischen Schubausgleich und hält die Laufspindel im Gleichgewicht.

Die Gegenkraft wirkt auf den Ausgleichszapfen und wird über die beschriebene Kugel am Pumpengehäuse abgestützt.

Die erwähnten elastischen Dichtelemente übernehmen -- wie ausgeführt -- die Abdichtung der druckführenden Räume zum Saugraum hin. Diese Dichtelemente liegen im drucklosen Betrieb in axialer Richtung mit leichter Vorspannung an und können die notwendigen Verschiebungen in axialer Richtung überbrücken. Unter Betriebsdruck wird die Abdichtung durch die Wirkung des hydraulischen Druckes erzeugt. Die Anpreßkräfte wirken über den Umfang der Dichtelemente gleichmäßig verteilt und sind konstant; es entsteht deshalb kein Moment, das einer Schrägstellung entgegenwirkt oder eine Zwangslage erzeugen würde.

Durch das Anpressen der Dichtelemente an die Gehäuseteile und den Ausgleichszapfen wird zudem ein Mitdrehen dieses Ausgleichszapfens hintangehalten.

Mit der Erfindung werden die fertigungsbedingten Lagefehler, mit denen die Teile behaftet sind, ausgeglichen. An die Teilefertigung, d. h. die Einhaltung der erforderlichen Form- und Lagetoleranzen, werden keine besonderen hohen Anforderungen gestellt. Die Ausrichtung des Ausgleichszapfens erfolgt selbsttätig bei der Montage der Teile und vor allem kontinuierlich während dem Betrieb der Pumpe, dies auch bei wechselnden Betriebsbedingungen und den damit verbundenen Verschiebungen und Schrägstellungen der Laufspindelachsen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in ihren beiden Figuren jeweils einen Teilquerschnitt durch eine Pumpe.

In Fig. 1 ist oberhalb eines endseitigen Pumpendeckels 10 einer nur teilweise wiedergegebenen Pumpe 12 eine Anlagescheibe 14 der Höhe a zu erkennen, welche durch eine Verschraubung 16 mit dem Pumpendeckel 10 fest -- aber lösbar - - verbunden ist.

Oberhalb dieser Anlagescheibe 14 und zu ihr in Spaltabstand b ist eine Laufspindel 18 der Pumpe 12 eines Spindeldurchmessers d angedeutet. In die Laufspindel 18 ist von ihrer deckelwärtigen Stirnfläche 20 eine zylindrische Axialausnehmung 22 des Durchmesser e und der Tiefe h eingebracht, welche mittels einer Radialbohrung 24 mit der Spindelaußenfläche 19 verbunden ist.

In die Axialausnehmung 22 ist ein Ausgleichszapfen 26 eines Durchmessers e₁ eingeführt, der andernends in einem hinterschnittenen Durchbruch 28 der Anlagescheibe 14 lagert. Vom Ausgleichszapfen 26 ragen im Bereich des Durchbruches 28 zwei Ringrippen 30 ab, welche in eine Seitenausformung 29 des Durchbruches 28 einragen und einerseits -- nach unten hin -- in einer Ringnut 32 des Pumpendeckels 10 sowie anderseits -- nach oben -- an einer von jener Seitenausformung 29 erzeugten dachartigen Schulterfläche 34 der Seitenausformung 29 -- unter Zwischenschaltung elastischer Dichtringe 36 -- gehalten sind. Aus der ringförmigen Stirnfläche 27 des Ausgleichszapfens 26 ragt zumindest ein Stift 38, der andernends als Verdrehsicherung im Pumpendeckel 10 lagert; dank dessen wird der Ausgleichszapfen 26 im druckbaren Betrieb gegen Mitdrehen gesichert.

Jene ringförmige Stirnfläche 27 umgibt eine Einformung 40, welche durch eine Ringkontur 41 mit anschließender Trichterkontur 42 begrenzt ist; letztere verjüngt sich zur Achse A der Laufspindel 18 hin. Diese Einformung 40 nimmt eine Kugel 44 des Durchmessers i auf, die dem Pumpendeckel 10 aufliegt sowie nach oben hin die Trichterkontur 42 berührt.

Bei 46 ist ein Schrägkanal im Ausgleichszapfen 26 angedeutet, welcher die Einformung 40 mit der Umfangsfläche 48 des Ausgleichszapfens 26 verbindet. Die Mündung dieses Schrägkanals 46 ist in dem erwähnten Spalt 50 vorgesehen, welcher von der Anlagescheibe 14 und der Laufspindel 18 begrenzt ist.

Der in die Laufspindel 18 einragende Abschnitt des Ausgleichszapfens 26 ist büchsenartig ausgebildet, d. h. er bietet eine axiale Bohrung 52 an, welche -- in Einbaulage -- etwa in Höhe der Spindelstirnfläche 20 endet. Von dem Bohrungsboden 53 geht ein weiterer Schrägkanal 54 aus, der andernends zwischen den beiden Ringrippen 30 endet. Des Schrägkanals 54 bohrungsferner Mündung 55 liegt ein Zufuhrkanal 56 gegenüber, welcher radial in der Anlagescheibe 14 verläuft.

Der Ausgleichszapfen 26 ist auf der Kugel 44 frei beweglich gelagert, die sowohl eine radiale Verlagerung als auch eine Schrägstellung ermöglicht. Über den Zufuhrkanal 56 wird die Verbindung der axialen Bohrung zum Druckraum der Pumpe 12 geschaffen, in einem Kopfraum 58 zwischen Ausgleichszapfen 26 und Laufspindel 18 stellt sich der Förderdruck ein. Die dadurch wirksame hydraulische Kraft erzeugt den erforderlichen hydraulischen Schubausgleich und hält die Laufspindel 18 im Gleichgewicht.

Die Gegenkraft wirkt auf den Ausgleichszapfen 26 und wird über die Kugel 44 auf dem Pumpendeckel 10 abgestützt.

Die Abdichtung der druckführenden Räume zum Saugraum übernehmen jene elastischen Dichtringe oder Dichtelemente 36, die so angeordnet sind, daß sich die radialen Kräfte über die Gehäuseteile abstützen. Die Dichtelemente 36 liegen im drucklosen Betrieb in axialer Richtung mit leichter Vorspannung an und können die notwendigen Verschiebungen in axialer Richtung überbrücken. Unter Betriebsdruck wird die Abdichtung durch die Wirkung des hydraulischen Drucks erzeugt. Die Anpreßkräfte wirken über den Umfang der Dichtelemente 36 gleichmäßig verteilt und sind konstant, es entsteht deshalb kein Moment, das einer Schrägstellung entgegenwirkt oder eine Zwangslage erzeugt.

Durch die Anpressung der Dichtelemente 36 an die Gehäuseteile und den Ausgleichszapfen 26 wird gleichzeitig ein Mitdrehen dieses Ausgleichszapfens 26 verhindert.

Im Ausführungsbeispiel der Fig. 3 greift die Laufspindel 18 -- statt den Ausgleichszapfen 26 zu umfangen -- mit einem Lagerzapfen 60 in die Axialausnehmung 22 des Ausgleichszapfens 26 ein. Das in Fig. 1 beschriebene Verhalten entsteht auch bei dieser Ausgestaltung.

## Patentansprüche

1. Schraubenspindelpumpe mit in einem Pumpengehäuse angeordneter Antriebsspindel und wenigstens einer Laufspindel, die mit einem Ende unter Zwischenschaltung eines gesonderten Lagerelements in einer ortsfesten Lagerausnehmung gelagert ist,
**dadurch gekennzeichnet,**
**daß** zwischen Laufspindel (18) und Pumpengehäuse (10) ein Ausgleichszapfen (26) angeordnet und einends in einem Durchbruch (28) eines am Pumpengehäuse festlegbaren Zusatzelementes (14) auf wenigstens einer eingelegten Kugel (44) gelagert ist.

2. Schraubenspindelpumpe nach Anspruch 1, **dadurch gekennzeichnet, daß** der Ausgleichszapfen (26) durch Dichtelemente (36) zum Saugraum hin abgedichtet ist.

3. Schraubenspindelpumpe nach Anspruch 1 oder 2, **dadurch gekennzeichnet, daß** das Lagerende des Ausgleichszapfens (26) mit radialen Rippen (30) versehen ist, die in einen hinterschnittenen Bereich (29) des Durchbruches (28) einragen und daß Dichtelemente (36) am Pumpengehäuse (10) und am Zusatzelement (14), insbesondere einer Anlagescheibe, anliegen.

4. Schraubenspindelpumpe nach einem der Ansprüche 1 bis 3, **gekennzeichnet durch** eine Einformung (40) in der gehäusewärtigen Stirnfläche (27) des Ausgleichszapfens (26), in welcher die Kugel (44) zwischen einer Begrenzungsfläche des Pumpengehäuses (10) einerseits und einem bevorzugt ringartigen Anlagebereich der Einformung andererseits lagert.

5. Schraubenspindelpumpe nach Anspruch 4, **dadurch gekennzeichnet, daß** der ringförmige Anlagebereich durch eine querschnittliche Trichterkontur (42) der Einformung (40) angeboten ist.

6. Schraubenspindelpumpe nach einem der Ansprüche 1 bis 5, **dadurch gekennzeichnet, daß** die Einformung (40) für die Kugel (44) mit dem Umfang (48) des Ausgleichszapfens (26) durch wenigstens einen Schrägkanal (46) verbunden ist.

7. Schraubenspindelpumpe nach einem der Ansprüche 1 bis 6, **dadurch gekennzeichnet, daß** der Ausgleichszapfen (26) in eine stirnseitige Axialausnehmung (22) der Laufspindel (18) einragt und die Axialausnehmung mit wenigstens einer Radialbohrung (24) im Ausgleichszapfen verbunden ist.

8. Schraubenspindelpumpe nach einem der Ansprüche 1 bis 7, **dadurch gekennzeichnet, daß** der Ausgleichszapfen (26) spindelwärts büchsenartig gestaltet ist und eine axiale Bohrung (52) anbietet, die mit dem hinterschnittenen Bereich (29) des Durchbruches (28) in der Anlagescheibe (14) verbunden ist.

9. Schraubenspindelpumpe nach Anspruch 8, **dadurch gekennzeichnet, daß** in den hinterschnittenen Bereich (29) des Durchbruchs (28) wenigstens ein Zufuhrkanal (56) mündet.

10. Schraubenspindelpumpe nach einem der Ansprüche 1 bis 5, 8 oder 9, **dadurch gekennzeichnet, daß** der spindelwärtig trichterartige Bereich des Ausgleichszapfens (26) einen Lagerzapfen (60) der Laufspindel (18) aufnimmt.

11. Schraubenspindelpumpe nach wenigstens einem der Ansprüche 1 bis 10, **dadurch gekennzeichnet, daß** der Ausgleichszapfen (26) durch lösbare Verbindungseinrichtungen, insbesondere durch wenigstens einen achsparallelen Stift (38), mit dem Pumpengehäuse (10) verbunden ist.

## Claims

1. Screw pump comprising a driving spindle arranged in a pump casing and at least one idler spindle supported at one end in a fixed bearing recess with the interposition of a separate bearing element, **characterised in that** a balance pin (26) is arranged between the idler spindle (18) and the pump casing (10) and is supported at one end on at least one inserted ball (44) in an opening (28) in an additional element (14) that can be fixed to the pump casing.

2. Screw pump according to claim 1, **characterised in that** the balance pin (26) is sealed off from the suction chamber by means of sealing elements (36).

3. Screw pump according to claim 1 or claim 2, **characterised in that** the bearing end of the balance pin (26) is provided with radial ribs (30) which project into an undercut region (29) of the opening (28) and that sealing elements (36) bear against the pump casing (10) and against the additional element (14), in particular a contact disc.

4. Screw pump according to one of claims 1 to 3, **characterised by** a recess (40) in the end face (27) of the balance pin (26) at the casing end, in which the ball (44) is supported between, on the one hand, a boundary surface of the pump casing (10) and, on the other hand, a preferably annular contact region of the recess.

5. Screw pump according to claim 4, **characterised in that** the annular contact region is provided by a cross-sectional funnel-shaped contour (42) of the recess (40).

6. Screw pump according to one of claims 1 to 5, **characterised in that** the recess (40) for the ball (44) is connected to the circumference (48) of the balance pin (26) by means of at least one inclined channel (46).

7. Screw pump according to one of claims 1 to 6, **characterised in that** the balance pin (26) projects into an end axial recess (22) in the idler spindle (18) and the axial recess is connected to at least one radial bore (24) in the balance pin.

8. Screw pump according to one of claims 1 to 7, **characterised in that** the balance pin (26) is bush-shaped at the spindle end and provides an axial bore (52) connected to the undercut region (29) of the opening (28) in the contact disc (14).

9. Screw pump according to claim 8, **characterised in that** at least one supply channel (56) opens into the undercut region (29) of the opening (28).

10. Screw pump according to one of claims 1 to 5, 8 or 9, **characterised in that** the funnel-shaped region of the balance pin (26) at the spindle end receives a journal (60) of the idler spindle (18).

11. Screw pump according to at least one of claims 1 to 10, **characterised in that** the balance pin (26) is connected to the pump casing (10) by means of releasable connecting devices, in particular by means of at least one axially parallel pin (38).

## Revendications

1. Pompe à broche hélicoïdale équipée d'une broche d'entraînement agencée dans un corps de pompe et d'au moins une broche principale, laquelle est logée par une extrémité dans un creux d'appui fixe après avoir intercalé un élément d'appui séparé,
**caractérisée en ce que**:
un tourillon de compensation (26) est agencé entre la broche principale (18) et le corps de pompe (10) et qu'il est logé par une extrémité au niveau d'une extrémité dans une ouverture (28) d'un élément supplémentaire (14), pouvant être fixé sur le corps de pompe, sur au moins une bille encastrée (44).

2. Pompe à broche hélicoïdale selon la revendication 1, **caractérisée en ce que** le tourillon de compensation (26) est rendu étanche par des éléments d'étanchéité (36) situés au niveau du compartiment d'aspiration.

3. Pompe à broche hélicoïdale selon la revendication 1 ou 2, **caractérisée en ce que** l'extrémité d'appui du tourillon de compensation (26) est dotée de nervures radiales (30), lesquelles sont en saillie dans une zone contre-dépouillée (29) de l'ouverture (28), et **en ce que** les éléments d'étanchéité (36) situés sur le corps de pompe (10) et sur l'élément supplémentaire (14) sont adjacents tout particulièrement à une rondelle d'appui.

4. Pompe à broche hélicoïdale selon l'une des revendications 1 à 3, **caractérisée par** une cavité (40) dans la surface frontale située du côté du corps de pompe (27) du tourillon de compensation (26), dans laquelle la bille (44) est logée entre une surface périphérique du corps de pompe (10) d'une part et une zone d'appui de préférence annulaire de la cavité d'autre part.

5. Pompe à broche hélicoïdale selon la revendication 4, **caractérisée en ce que** la zone d'appui annulaire est formée par un contour de section transversale en forme d'entonnoir (42) de la cavité (40).

6. Pompe à broche hélicoïdale selon l'une des revendications 1 à 5, **caractérisée en ce que** la cavité (40) pour la bille (44) est reliée au périmètre (48) du tourillon de compensation (26) par au moins un canal oblique (46).

7. Pompe à broche hélicoïdale selon l'une des revendications 1 à 6, **caractérisée en ce que** le tourillon de compensation (26) se dresse dans un creux axial (22) situé sur une face de la broche principale (18) et le creux axial est relié à au moins un alésage radial (24) dans le tourillon de compensation.

8. Pompe à broche hélicoïdale selon l'une des revendications 1 à 7, **caractérisée en ce que** le tourillon de compensation (26) présente la forme d'une boîte du côté de la broche et qu'il présente un alésage axial (52), lequel est relié à la zone contre-dépouillée (29) de l'ouverture (28) dans la rondelle d'appui (14).

9. Pompe à broche hélicoïdale selon la revendication 8, **caractérisée en ce qu'**au moins un canal d'alimentation (56) débouche dans la zone contre-dépouillée (29) de l'ouverture (28).

10. Pompe à broche hélicoïdale selon l'une des revendications 1 à 5, 8 ou 9, **caractérisée en ce que** la zone en forme d'entonnoir du tourillon de compensation (26) du côté de la broche accueille un tourillon (60) de la broche principale (18).

11. Pompe à broche hélicoïdale selon l'une au moins des revendications 1 à 10, **caractérisée en ce que** le tourillon de compensation (26) est relié au corps de pompe (10) par des dispositifs de jonction détachables, tout particulièrement par au moins une cheville parallèle à l'axe (38).
